# EUROPÄISCHE PATENTSCHRIFT

(11) **EP 2 735 744 B1**
(45) Veröffentlichungstag und Bekanntmachung des Hinweises auf die Patenterteilung: **28.10.2020**
(21) Anmeldenummer: 13005445.5
(22) Anmeldetag: 20.11.2013
(51) Int. Cl.: F04D 29/02, F04D 29/22, F04D 29/70, F04D 13/06

(54) **LAUFRAD EINER KREISELPUMPE MIT MAGNETEN**
IMPELLER FOR A CENTRIFUGAL PUMP WITH MAGNETS
ROUE MOBILE D'UNE POMPE CENTRIFUGE À AIMANTS

(30) Priorität: 23.11.2012 DE 102012022851
(43) Veröffentlichungstag der Anmeldung: 28.05.2014
(73) Patentinhaber: WILO SE, 44263 Dortmund (DE)
(72) Erfinder: Strelow, Günter, 44801 Bochum (DE)
(74) Vertreter: Cohausz Hannig Borkowski Wißgott

(56) Entgegenhaltungen:
- EP-A2- 1 130 741
- EP-A2- 1 353 074
- FR-A- 1 490 440
- FR-A1- 2 809 777
- US-A1- 2004 062 648

## Beschreibung

Die Erfindung betrifft ein Laufrad einer Kreiselpumpe mit einer rückseitigen Tragscheibe, auf der die Laufradschaufeln angeordnet sind, wobei auf der Rückseite der Tragscheibe Permanentmagnete befestigt sind, zum Einfangen von in der Förderflüssigkeit enthaltenen Partikeln.

Es ist aus der FR 1 490 440 bekannt, auf der Rückseite des Laufrads einer Kreiselpumpe Permanentmagnete zu befestigen, damit diese magnetisierbare Partikel einfangen. Die Partikel bleiben hierbei am Magnet haften und bilden Strömungswiderstände, so dass der Wirkungsgrad des Laufrades verschlechtert wird.

Die US2004/0062648 A1 offenbart ein Laufrad mit einer integrierten Magnetscheibe.

Aufgabe der Erfindung ist es, ein Laufrad der eingangs genannten Art so zu verbessern, dass zum einen sicher verhindert wird, dass magnetisierbare Partikel in die Lager und in den Motoren-Rotorraum gelangen und zum anderen ein Anhaften der Partikel am Laufrad verhindert wird.

Diese Aufgabe wird erfindungsgemäß dadurch gelöst, dass an der Rückseite des Laufrades eine Scheibe oder Kappe befestigt ist, in oder an der die Magnete befestigt sind, und dass die äußere Oberfläche der Scheibe oder Kappe, die dem auf der Tragscheibenrückseite befindlichen Förderstrom zugewandt ist, von einer Materialschicht überdeckt ist.

Die die äußere Oberfläche der Scheibe oder Kappe abdeckende Materialschicht sorgt dafür, dass die magnetisierbaren Partikel an den Magneten des Laufrades nicht anhaften, sondern durch die auf der Rückseite des Laufrads wirkenden Zentrifugalkräfte in die Pumpenkammer gefördert und damit zum Pumpenauslass gefördert werden. Die Magnete haben damit für die magnetisierbaren Partikel eine umleitende Wirkung, wobei sichergestellt ist, dass sie an den Magneten nicht haften bleiben und somit den Wirkungsgrad des Laufrades nicht verschlechtern.

Die benötigte Magnetstärke richtet sich nach dem Spalt zwischen dem Laufrad und der Gehäusewand sowie der Verteilung am Laufrad. Die Konstruktion sollte dabei so ausgeführt sein, dass eine geringe Magnetkraft ausreicht, um die Partikel sicher in den Pumpenraum abzuführen.

In einer Ausführung, die nicht zur Erfindung gehört, sind die Magnete vom Kunststoff der Laufradtragscheibe umspritzt. Hierbei ist das Laufrad vorzugsweise ein Spritzgussteil aus Kunststoff. In einer alternativen Ausführung sind die Magnete am Laufrad durch eine Scheibe oder eine Kappe abgedeckt. Bei allen Ausführungen ist von Vorteil, wenn die Abdeckung aus einem Material besteht, an dem die Partikel leicht abgleiten können. Die Abdeckung kann aber auch durch das Spritzgussteil des Laufrades gebildet sein.

Besonders vorteilhaft ist es, wenn die Oberfläche der Abdeckung oder des Materials mit einer Antihaftbeschichtung versehen ist. Vorzugsweise wird hierbei vorgeschlagen, dass die überdeckende Schicht eine DLC-Beschichtung ist. Optimale Ergebnisse werden erzielt, wenn die Dicke der Abdeckung oder des abdeckenden Materials 0,4 bis 2 mm beträgt. Auch ist von Vorteil, wenn der Abstand der Laufradrückseite zur Pumpenwand vorzugsweise 2 bis 10 mm beträgt.

Eine optimale Wirkung wird erzielt, wenn die magnetische Flussdichte der Magnete vorzugsweise 0,02 bis 0,2 Tesla beträgt. Auch können der bzw. die Magnete als Ring oder Segment ausgeführt sein. Ferner wird vorgeschlagen, dass die Magnete nahe des Laufradaußendurchmessers, gleichförmig über den Umfang des Laufrades verteilt angeordnet sind.

Auch ist von Vorteil, wenn das Laufrad von einem Elektromotor angetrieben ist, dessen Rotor von einem Spaltrohr oder Spalttopf umgeben und vom Fördermedium umströmt ist.

Zwei Ausführungsbeispiele, die nicht zur Erfindung gehören, sind in den Zeichnungen in axialen Schnitten dargestellt und werden im Folgenden näher beschrieben. Es zeigen
- Fig. 1: eine Motorkreiselpumpe mit einem Pumpenlaufrad, in dessen rückseitiger Tragscheibe die Permanentmagnete vom Kunststoff der Tragscheibe umgeben sind,
- Fig. 2: eine Motorkreiselpumpe, bei der die auf der Rückseite der Laufradtragscheibe eingelassenen Permanentmagnete von einer zusätzlichen Rückwand des Laufrades überdeckt sind.

Eine Motorkreiselpumpe weist ein Pumpengehäuse 1 auf, in deren Pumpenkammer das Laufrad 2 gelagert ist, das auf dem Ende der Welle 3 des Nassläufer-Elektromotors befestigt ist. Hierbei ist die Welle 3 mit ihrem Motorenrotor 4 von einem Spaltrohr oder einem Spalttopf 5 umgeben und vom Fördermedium zur Motorenkühlung umströmt. Eine Pumpenwand 6 trennt die Pumpenkammer von dem Motorenraum.

Das Laufrad 2 der Pumpe weist eine rückseitige kreisförmige Tragscheibe 7 aus Kunststoff auf, auf deren Vorderseite die Laufradschaufeln 8 angeformt sind, um die vom Saugkanal 9 in das Laufradzentrum gelangende Förderflüssigkeit in den Druckkanal 10 zu fördern.

Im Zwischenraum 11 zwischen der Pumpenwand 6 und der Laufradrückseite sammeln sich leicht Partikel an, die in den Rotorraum und in die Lager der Welle 3 gelangen können und den Verschleiß beschleunigen. Um diese Partikel so früh wie möglich heraus zu befördern, sind in der Rückseite der Tragscheibe 7 des Laufrades 2 von einer vorzugsweise nicht magnetischen Materialschicht insbesondere Kunststoffschicht 2a bedeckte Permanentmagnete 12 befestigt, die auf die im Zwischenraum 11 befindliche Flüssigkeit einwirken. Dies führt dazu, dass in der Flüssigkeit befindliche Partikel aus magnetisierbarem Metall von dem Magneten 12 angezogen werden, ohne an den Permanentmagneten haften zu bleiben. Vielmehr bewirkt die auf die Partikel wirkende Magnetkraft, dass die durch die Radseitenraumströmung zum Zentrum (Welle) strebenden Partikel durch diese Magnete an der Laufradrückseite zur Laufradrückwand abgelenkt werden und durch die hier wirkende Zentrifugalkraft in die Pumpenkammer zurückgedrängt werden, ohne den Motoren-Rotorraum innerhalb des Spalttopfes bzw. Spaltrohres zu erreichen und ohne in die Lager zu gelangen. Die Magnete können hierbei unterschiedlich ausgeführt sein, z. B. als Ring, Einzelmagnete oder Segmente.

In der in Fig. 1 gezeigten Ausführung sind die Magnete 12 vom Kunststoff der Tragscheibe 7 umspritzt, so dass das Laufrad ein Spritzgussteil ist, dessen Kunststoff mit 0,4 bis 2 mm die Magnete 12 überdeckt. Stattdessen ist in der Ausführung nach Fig. 2 die Abdeckung der Magnete 12 von einer 0,4 bis 2 mm dicken Rückwand 13 gebildet, die an der Rückseite des Laufrades 2 befestigt ist und vorzugsweise aus Kunststoff besteht. Hierbei kann die Überdeckung oder die Abdeckung aus einem Material bestehen, an dem die Partikel leicht abgleiten.

Damit die Partikel an der Laufradrückseite mit größerer Sicherheit nicht haften bleiben, ist in einer weiteren Ausführung die äußere Oberfläche der Magnetabdeckung insbesondere der zusätzlichen Rückwand 13 mit einer Antihaftbeschichtung insbesondere mit einer DLC-Beschichtung (amorphen Kohlenstoffschicht) versehen.

Der Abstand der Laufradrückseite zur Pumpenwand 6 beträgt vorzugsweise 2 bis 10 mm. Ferner beträgt die magnetische Flussdichte der Magnete 12 vorzugsweise 0,02 bis 0,2 Tesla.

In einer nicht dargestellten weiteren Ausführung, die einzige Ausführung gemäß der Erfindung, sind die Magnete in oder an der Scheibe 13 oder Kappe befestigt, die an der Rückseite des Laufrades befestigt ist. Hierbei ist wiederum die äußere Oberfläche der Scheibe oder Kappe von einem insbesondere nicht magnetischen Material bedeckt. Im Übrigen gelten für die Ausführung dieselben o.g. technischen Merkmale.

## Patentansprüche

1. Laufrad (2) einer Kreiselpumpe mit einer rückseitigen Tragscheibe (7), auf der die Laufradschaufeln (8) angeordnet sind, wobei auf der Rückseite der Tragscheibe Permanentmagnete (12) befestigt sind, zum Einfangen von in der Förderflüssigkeit enthaltenen Partikeln, **dadurch gekennzeichnet, dass** an der Rückseite des Laufrades (2) eine Scheibe (13) oder Kappe befestigt ist, in oder an der die Magnete befestigt sind, und dass die äußere Oberfläche der Scheibe oder Kappe, die dem auf der Tragscheibenrückseite befindlichen Förderstrom zugewandt ist, von einer Materialschicht (2a) überdeckt ist.

2. Laufrad nach Anspruch 1, **dadurch gekennzeichnet, dass** die Abdeckung (2a) aus einem Material besteht, an dem die Partikel leicht abgleiten.

3. Laufrad nach Anspruch 1 oder 2, **dadurch gekennzeichnet, dass** die Abdeckung (2a) durch das Material der Scheibe (13) oder der Kappe gebildet ist.

4. Laufrad nach einem der vorherigen Ansprüche, **dadurch gekennzeichnet, dass** die Oberfläche der Abdeckung (13) mit einer Antihaftbeschichtung versehen ist.

5. Laufrad nach einem der vorherigen Ansprüche, **dadurch gekennzeichnet, dass** die überdeckende Schicht eine DLC-Beschichtung ist.

6. Laufrad nach einem der vorherigen Ansprüche, **dadurch gekennzeichnet, dass** die Dicke der Abdeckung (13) 0,4 bis 2 mm beträgt.

7. Laufrad nach einem der vorherigen Ansprüche, **dadurch gekennzeichnet, dass** der Abstand der Laufradrückseite zur Pumpenwand (6) vorzugsweise 2 bis 10 mm beträgt.

8. Laufrad nach einem der vorherigen Ansprüche, **dadurch gekennzeichnet, dass** die magnetische Flussdichte der Magnete (12) vorzugsweise 0,02 bis 0,2 Tesla beträgt.

9. Laufrad nach einem der vorherigen Ansprüche, **dadurch gekennzeichnet, dass** der bzw. die Magnete (12) als Ring oder Segment ausgeführt sind.

10. Laufrad nach einem der vorherigen Ansprüche, **dadurch gekennzeichnet, dass** die Magnete (12) nahe des Laufradaußendurchmessers, gleichförmig über den Umfang des Laufrades (2) verteilt angeordnet sind.

11. Laufrad nach einem der vorherigen Ansprüche, **dadurch gekennzeichnet, dass** es von einem Elektromotor angetrieben ist, dessen Rotor von einem Spaltrohr oder Spalttopf umgeben und vom Fördermedium umströmt ist.

## Claims

1. Impeller (2) of a rotary pump with a rear support plate (7) on which the impeller vanes (8) are arranged, in which permanent magnets (12) are attached on the back of the support plate to capture particles contained in the pumped liquid, **characterised by** a disc (13) or cap being mounted on the rear of the impeller (2), in or on which the magnets are mounted, and by the outer surface of the disc or cap facing the flow on the back of the support plate being covered by a layer of material (2a).

2. Impeller according to claim 1, **characterised by** the covering (2a) consisting of a material on which the particles slide easily.

3. Impeller according to claim 1 or 2, **characterised by** the covering (2a) being formed by the material of the disc (13) or cap.

4. Impeller according to one of the preceding claims, **characterised by** the surface of the covering (13) having a non-stick coating.

5. Impeller according to one of the preceding claims, **characterised by** the covering layer being a DLC coating.

6. Impeller according to one of the preceding claims, **characterised by** the thickness of the covering (13) being 0.4 to 2 mm.

7. Impeller according to one of the preceding claims, **characterised by** the distance between the rear of the impeller and the wall of the pump (6) preferably being 2 to 10 mm.

8. Impeller according to one of the preceding claims, **characterised by** the magnetic flux density of the magnets (12) preferably being 0.02 to 0.2 Tesla.

9. Impeller according to one of the preceding claims, **characterised by** the magnet(s) (12) being carried out as a ring or segment.

10. Impeller according to one of the preceding claims, **characterised by** the magnets (12) being arranged close to the outer diameter of the impeller, distributed evenly spaced along the circumference of the impeller (2).

11. Impeller according to one of the preceding claims, **characterised by** the impeller being driven by an electric motor, the rotor of which is surrounded by a split tube or separating can with the conveying medium flowing around it.

## Revendications

1. Rotor (2) d'une pompe centrifuge avec sur sa face arrière un disque porteur (7) sur lequel sont disposées les pales du rotor (8), sachant que sur la face arrière du disque porteur sont fixés des aimants permanents (12) destinés à capturer les particules présentes dans le liquide transporté, **caractérisé en ce que,** sur la face arrière du rotor (2) est fixé un disque (13) ou un cache, dans ou sur lequel sont fixés les aimants permanents, et que la surface extérieure du disque ou du cache en contact avec le liquide transporté côté face arrière du disque porteur est recouverte d'une couche de matériau (2a).

2. Rotor selon la revendication 1, **caractérisé en ce que** le couvercle (2a) est composé d'un matériau sur lequel les particules glissent facilement.

3. Rotor selon la revendication 1 ou 2, **caractérisé en ce que** le couvercle (2a) est formé par le matériau du disque (13) ou du cache.

4. Rotor selon l'une des revendications précédentes, **caractérisé en ce que** la surface du couvercle (13) est recouverte d'une couche antiadhésive.

5. Rotor selon l'une des revendications précédentes, **caractérisé en ce que** la couche de surface est un revêtement DLC.

6. Rotor selon l'une des revendications précédentes, **caractérisé en ce que** l'épaisseur du couvercle (13) mesure entre 0,4 et 2 mm.

7. Rotor selon l'une des revendications précédentes, **caractérisé en ce que** la distance entre la face arrière du rotor et la paroi de la pompe (6) mesure de préférence entre 2 et 10 mm.

8. Rotor selon l'une des revendications précédentes, **caractérisé en ce que** la densité de flux magnétique des aimants (12) mesure de préférence entre 0,02 et 0,2 tesla.

9. Rotor selon l'une des revendications précédentes, **caractérisé en ce que** les aimants (12) ont la forme d'anneaux ou de segments.

10. Rotor selon l'une des revendications précédentes, **caractérisé en ce que** les aimants (12) sont disposés près du diamètre extérieur du rotor et répartis de manière régulière sur la périphérie du rotor (2).

11. Rotor selon l'une des revendications précédentes, **caractérisé en ce qu'**il est entraîné par un moteur électrique dont le rotor est enveloppé dans une gaine ou un pot d'entrefer et baigné dans le liquide transporté.
